# EUROPÄISCHE PATENTSCHRIFT

(11) **EP 4 016 577 B1**
(45) Veröffentlichungstag und Bekanntmachung des Hinweises auf die Patenterteilung: **12.03.2025**
(21) Anmeldenummer: 21209845.3
(22) Anmeldetag: 23.11.2021
(51) Int. Cl.: H01H 39/00

(54) **ELEKTRISCHE ZWISCHENEINRICHTUNG, INSBESONDERE FÜR EIN SCHIENENFAHRZEUG**
ELECTRICAL INTERMEDIATE DEVICE, ESPECIALLY FOR A RAIL VEHICLE
DISPOSITIF ÉLECTRIQUE INTERMÉDIAIRE, EN PARTICULIER POUR UN VÉHICULE FERROVIAIRE

(30) Priorität: 26.11.2020 DE 102020214889
(43) Veröffentlichungstag der Anmeldung: 22.06.2022
(73) Patentinhaber: Siemens Mobility GmbH, 81739 München (DE)
(72) Erfinder: Grimm, Wolfgang, 91177 Thalmässing (DE); Wolf, Günter, 90425 Nürnberg (DE)
(74) Vertreter: Siemens Patent Attorneys

(56) Entgegenhaltungen:
- EP-A1- 0 788 209
- DE-A1- 2 832 224
- DE-B3- 102014 215 682
- US-A- 4 855 715
- US-A1- 2015 014 129

## Beschreibung

Die Erfindung bezieht sich auf ein Schienenfahrzeug mit mehreren elektrischen Zwischeneinrichtungen mit jeweils einem ersten und einem zweiten elektrischen Leitungsanschluss zum Anschluss an eine zumindest zweiadrige Leitung und jeweils zumindest einem ersten und einem zweiten elektrischen Komponentenanschluss zum Anschluss an eine elektrische Komponente, sei es unmittelbar oder über ein Zwischenelement beispielsweise in Form eines Zwischenkabels oder Adaptersteckers.

Elektrische Zwischeneinrichtungen der beschriebenen Art werden beispielsweise in Form sogenannter UIC-Fireboxen bei Schienenfahrzeugen eingesetzt. Die vorbekannten UIC-Fireboxen weisen Schalter auf, mit denen die Leitungsanschlüsse mit den Komponentenanschlüssen verbunden oder von diesen getrennt werden können.

Aus dem Dokument DE 10 2014 215682 B3 ist eine elektrische Heizvorrichtung insbesondere zur Beheizung eines Sanitärraums in einem Schienenfahrzeug bekannt.

Der Erfindung liegt die Aufgabe zugrunde, ein Schienenfahrzeug mit elektrischen Zwischeneinrichtungen anzugeben, die im Falle eines Brandes ein sicheres Deaktivieren der Zwischeneinrichtung sicherstellen und insbesondere gewährleisten, dass zwischen den jeweiligen Leitungsanschlüssen kein elektrischer Kurzschluss auftreten kann.

Diese Aufgabe wird erfindungsgemäß durch ein Schienenfahrzeug mit den Merkmalen gemäß Patentanspruch 1 gelöst. Vorteilhafte Ausgestaltungen der erfindungsgemäßen Zwischeneinrichtung sind in abhängigen Patentansprüchen angegeben.

Danach ist erfindungsgemäß vorgesehen, dass das Schienenfahrzeug zwei oder mehr miteinander verkuppelte Wagen aufweist, wobei sich durch zumindest zwei, vorzugsweise alle Wagen, des Schienenfahrzeugs jeweils eine zumindest zweiadrige Leitung erstreckt, und wobei jedem oder zumindest in einer Mehrzahl an mit der Leitung ausgestatteten Wagen an die Leitung jeweils mindestens eine elektrische Zwischeneinrichtung und über diese eine elektrische Komponente angeschlossen ist, wobei die elektrische Zwischeneinrichtung mit einem ersten und einem zweiten elektrischen Leitungsanschluss zum Anschluss an eine die zumindest zweiadrige Leitung und zumindest einem ersten und einem zweiten elektrischen Komponentenanschluss zum Anschluss an eine die elektrische Komponente ausgestattet ist, wobei das Schienenfahrzeug dadurch gekennzeichnet ist, dass in der Zwischeneinrichtung ein erstes Verbindungsglied vorhanden ist, das den ersten elektrischen Leitungsanschluss mit dem ihm zugeordneten ersten Komponentenanschluss verbindet und in der Zwischeneinrichtung ein zweites Verbindungsglied vorhanden ist, das den zweiten elektrischen Leitungsanschluss mit dem ihm zugeordneten zweiten Komponentenanschluss verbindet und die Zwischeneinrichtung eine thermische Auslöseeinrichtung aufweist, die bei einer äußeren thermischen Belastung durch äußere Hitzeeinwirkung über ein vorgegebenes Maß hinaus auslöst und zumindest eines der zwei Verbindungsglieder irreversibel zerstört, nämlich derart, dass die Verbindung zwischen dem ihm zugeordneten Komponentenanschluss und dem ihm zugeordneten Leitungsanschluss irreversibel getrennt wird, wobei die Leitungsanschlüsse untereinander kurzschlussfrei getrennt bleiben.

Ein wesentlicher Vorteil der erfindungsgemäßen Zwischeneinrichtung ist darin zu sehen, dass durch die erfindungsgemäß vorgesehene thermische Auslöseeinrichtung stets sichergestellt ist, dass im Falle eines Brandes eine elektrische Abkopplung einer über die Zwischeneinrichtung an die Leitung angeschlossenen elektrischen Komponente erfolgt und kein Kurzschluss an den Leitungsanschlüssen entstehen kann.

Als vorteilhaft wird es angesehen, wenn die thermische Auslöseeinrichtung das erste und zweite Verbindungsglied irreversibel zerstört, nämlich derart, dass die Leitungsanschlüsse untereinander kurzschlussfrei getrennt bleiben.

Bei einer als bevorzugt angesehenen Ausführungsvariante ist vorgesehen, dass die thermische Auslöseeinrichtung eine Feder, ein durch die Feder im Ausgangszustand in Richtung zumindest eines der Verbindungsglieder federbelastetes Schneidwerkzeug und eine Rückhalteeinrichtung umfasst, wobei vor dem Auslösen der Auslöseeinrichtung die Rückhalteeinrichtung das Schneidwerkzeug von dem oder den Verbindungsgliedern getrennt hält und nach dem Auslösen der Auslöseeinrichtung die Rückhalteeinrichtung das Schneidwerkzeug freigibt und zulässt, dass dieses angetrieben von der Feder das oder die Verbindungsglieder irreversibel zerstört.

Bei einer anderen als bevorzugt angesehenen Ausführungsvariante ist vorgesehen, dass die thermische Auslöseeinrichtung ein vor dem Auslösen der Auslöseeinrichtung in einem Behälter befindliches Ätzmittel, das das Material der oder zumindest eines der Verbindungsglieder zerstören kann, und eine Öffnereinrichtung aufweist, wobei nach dem Auslösen der Auslöseeinrichtung die Öffnereinrichtung den Behälter öffnet und das Ätzmittel freigibt und das Ätzmittel zumindest eines der Verbindungsglieder durch Ätzen zerstört.

Bei einer wiederum anderen als bevorzugt angesehenen Ausführungsvariante ist vorgesehen, dass die thermische Auslöseeinrichtung in Form einer pyrotechnischen Sprengladung in der Zwischeneinrichtung integriert ist. Bei Auslösung durchtrennt der pyrotechnische Antrieb die Verbindungsglieder.

Bei einer wiederum anderen als bevorzugt angesehenen Ausführungsvariante ist vorgesehen, dass die thermische Auslöseeinrichtung in Form einer pyrotechnischen Sprengladung unmittelbar in die Leitung integriert ist, vorzugsweise derart, dass die Leitungsenden der Leitung selbst als Verbindungsglieder der Zwischeneinrichtung fungieren und diese bilden. Bei Auslösung durchtrennt der pyrotechnische Antrieb die Leitungsenden.

Die Zwischeneinrichtung kann in vorteilhafter Weise durch einen Stecker oder eine Buchse oder einen Adapter, insbesondere in Form eines Steckers oder einer Buchse, gebildet sein, in dessen Steckergehäuse bzw. in deren Buchsengehäuse die thermische Auslöseeinrichtung integriert ist.

Bei einer anderen Ausführungsvariante bilden die Zwischeneinrichtung und eine elektrische Komponente eine akustische Warneinrichtung mit einer Einspeiseeinrichtung, die mittelbar oder unmittelbar an ein Leitungsende der Leitung angeschlossen ist und ein elektrisches Warnsignal in die Leitung einspeisen kann, wobei die elektrische Komponente durch einen Lautsprecher und/oder eine Sprechstelle und/oder Verstärker mit nachgeordnetem Lautsprecher gebildet ist, der mittels der Zwischeneinrichtung an die Leitung angeschlossen ist und bei Anliegen des elektrischen Warnsignals ein akustisches Signal, insbesondere in Form einer Sprachansage, ausgibt.

Die Leitung ist vorzugsweise eine thermisch geschützte Leitung, die für den Einsatz in Schienenfahrzeugen zugelassen ist.

Um zu vermeiden, dass ein Brand eine kritische Erwärmung und einen Kurzschluss lediglich in einer angeschlossenen elektrischen Komponente auslöst, die vorgeordnete Zwischeneinrichtung selbst aber nicht auslöst und somit kein elektrisches Abkoppeln durch die vorgeordnete Zwischeneinrichtung initiiert werden kann, wird die elektrische Komponente vorzugsweise in unmittelbarer Nähe zu ihrer zugeordneten Zwischeneinrichtung angeordnet; vorzugsweise wird die elektrische Komponente an oder auf oder in seiner zugeordneten Zwischeneinrichtung montiert. Mit anderen Worten ist die Zwischeneinrichtung vorzugsweise thermisch mit der Komponente gekoppelt und/oder berührt diese.

Die Erfindung wird nachfolgend anhand von Ausführungsbeispielen näher erläutert; dabei zeigen beispielhaft
- Figur 1: ein Ausführungsbeispiel für ein erfindungsgemäßes Schienenfahrzeug, das mit einem Ausführungsbeispiel für eine akustische Warneinrichtung ausgestattet ist, bei der Zwischeneinrichtungen und eine elektrische Leitung separate Komponenten sind,
- Figur 2: ein Ausführungsbeispiel für ein erfindungsgemäßes Schienenfahrzeug, das mit einem Ausführungsbeispiel für eine akustische Warneinrichtung ausgestattet ist, bei der Zwischeneinrichtungen und eine elektrische Leitung integrale Bestandteile eines thermisch geschützten Leitungssystems bilden,
- Figur 3: ein Ausführungsbeispiel für eine erfindungsgemäße Zwischeneinrichtung, die bei der Warneinrichtung gemäß den Figuren 1 und 2 eingesetzt werden kann und ein Ätzmittel umfasst,
- Figur 4: ein Ausführungsbeispiel für eine erfindungsgemäße Zwischeneinrichtung, die bei der Warneinrichtung gemäß den Figuren 1 und 2 eingesetzt werden kann und einen Federantrieb umfasst,
- Figur 5: ein Ausführungsbeispiel für eine erfindungsgemäße Zwischeneinrichtung, die bei der Warneinrichtung gemäß den Figuren 1 und 2 eingesetzt werden kann und einen pyrotechnisch angetriebenen Schneidantrieb umfasst, und
- Figur 6: ein Ausführungsbeispiel für eine erfindungsgemäße Zwischeneinrichtung, die bei der Warneinrichtung gemäß den Figuren 1 und 2 eingesetzt werden kann und einen pyrotechnischen Antrieb ohne Schneidvorrichtung umfasst.

In den Figuren werden der Übersicht halber für identische oder vergleichbare Komponenten stets dieselben Bezugszeichen verwendet.

Die Figur 1 zeigt in einer schematischen Darstellung ein Ausführungsbeispiel für ein mehrgliedriges Schienenfahrzeug 10, das eine Mehrzahl an miteinander verkuppelten Wagen 11 und ein Triebfahrzeug 12 aufweist. Das Schienenfahrzeug 10 ist mit einer Warneinrichtung 20 ausgestattet, die eine Einspeiseeinrichtung 21 umfasst. Die Einspeiseeinrichtung 21 ist an eine thermisch geschützte Leitung 22 angeschlossen, die sich durch das gesamte Schienenfahrzeug 10 hindurch erstreckt.

In jedem der Wagen 11 ist jeweils zumindest eine elektrische Komponente in Form eines Lautsprechers 23 an die elektrische Leitung 22 angeschlossen. Die Einspeiseeinrichtung 21 ermöglicht es, ein elektrisches Warnsignal S in die elektrische Leitung 22 einzuspeisen, das von den Lautsprechern 23 nach Empfang akustisch ausgegeben wird. Das Warnsignal S kann beispielsweise eine Sprachansage enthalten, die eine Evakuierung des Schienenfahrzeugs 10 im Falle eines Schadens oder einer Gefahrensituation betrifft.

Der Anschluss der Lautsprecher 23 erfolgt jeweils über eine zwischengeschaltete Zwischeneinrichtung 24. Bei der Zwischeneinrichtung 24 handelt es sich um einen Feuerschutzadapter, wie die Ausführungen weiter unten verdeutlichen.

Die Zwischeneinrichtungen 24 umfassen jeweils einen ersten Leitungsanschluss L1 und einen zweiten Leitungsanschluss L2 zum Anschluss an die thermisch geschützte Leitung 22. Außerdem weisen sie einen ersten Komponentenanschluss K1 und einen zweiten Komponentenanschluss K2 zum Anschluss an den Lautsprecher 23 auf.

Die Zwischeneinrichtungen 24 sind außerdem jeweils mit einem ersten Verbindungsglied V1 und einem zweiten Verbindungsglied V2 ausgestattet. Das erste Verbindungsglied V1 gewährleistet im Ausgangszustand eine elektrische Verbindung zwischen dem ersten Leitungsanschluss L1 und dem ersten Komponentenanschluss K1. Das zweite Verbindungsglied V2 verbindet den zweiten Leitungsanschluss L2 und den zweiten Komponentenanschluss K2 miteinander.

Die Zwischeneinrichtungen 24 sind darüber hinaus jeweils mit einer Auslöseeinrichtung 30 ausgestattet, die bei einer äußeren thermischen Belastung durch äußere Hitzeeinwirkung über ein vorgegebenes Maß hinaus, vorzugsweise bei Erreichen einer Temperatur von 150°C, auslöst und nach einem Auslösen die zwei Verbindungsglieder V1 und V2 irreversibel zerstört. Durch die Zerstörung wird sichergestellt, dass die beiden Leitungsanschlüsse L1 und L2 irreversibel von den zugeordneten Komponentenanschlüssen K1 und K2 getrennt werden. Darüber hinaus wird durch die Auslöseeinrichtung 30 erreicht, dass die Leitungsanschlüsse L1 und L2 elektrisch voneinander isoliert bzw. getrennt bleiben und kein Kurzschluss zwischen den beiden Leitungsanschlüssen L1 und L2 auftreten kann.

Selbst bei Auslösen einer oder mehrerer der Zwischeneinrichtungen 24 und dem entsprechenden Ausfall der daran angeschlossenen Lautsprecher 23 ist also gewährleistet, dass alle anderen Lautsprecher 23 und damit der Rest des Warnsystems 30 in Betrieb bleiben können, weil ein Kurzschluss, der dies verhindern würde, auf der Leitung 22 vermieden wird.

Um zu vermeiden, dass ein Brand innerhalb des Schienenfahrzeugs 10 oder eine kritische Erwärmung einen Kurzschluss lediglich im Lautsprecher 23 auslöst, die vorgeordnete Zwischeneinrichtung 24 selbst aber nicht auslöst und somit kein elektrisches Abkoppeln durch die vorgeordnete Zwischeneinrichtung 24 initiiert werden kann, wird der Lautsprecher 23 vorzugsweise in unmittelbarer Nähe zu seiner zugeordneten Zwischeneinrichtung 24 angeordnet; vorzugsweise wird der Lautsprecher 23 an oder auf oder in seiner zugeordneten Zwischeneinrichtung 24 montiert.

Erfolgt ein Anschluss der Lautsprecher 23 an die Leitung 22 über zusätzliche Anschlusselemente wie Zwischenkabel, Adapterstecker oder dergleichen, so sollten diese möglichst so kurz ausgeführt werden, dass eine thermische Kopplung derart gesichert bleibt, dass die vorgeordneten Zwischeneinrichtungen jeweils auslösen, bevor die Lautsprecher 23 oder die Anschlusselemente einen Kurzschluss hervorrufen können.

Die Figur 2 zeigt in einer schematischen Darstellung ein weiteres Ausführungsbeispiel für ein mehrgliedriges Schienenfahrzeug 10, das eine Mehrzahl an miteinander verkuppelten Wagen 11 aufweist und mit einer Warneinrichtung 20 ausgestattet ist. Eine Einspeiseeinrichtung 21 ist an ein thermisch geschütztes Leitungssystem 22' angeschlossen, das sich durch das gesamte Schienenfahrzeug 10 hindurch erstreckt. Im Unterschied zu dem Ausführungsbeispiel gemäß Figur 1 sind als Feuerschutzadapter fungierende zwischengeschaltete Zwischeneinrichtungen 24 nicht als separate Einheiten an die thermisch geschützte Leitung 22 angeschlossen, sondern unter Bildung des thermisch geschützten Leitungssystems 22' als integrale Einheiten integriert. Die Feuerschutzadapter bilden somit Anschlussstellen, an die externe Komponenten wie beispielsweise die Lautsprecher 23 an die Leitung 22 angeschlossen werden können.

Um zu vermeiden, dass ein Brand innerhalb des Schienenfahrzeugs 10 oder eine kritische Erwärmung einen Kurzschluss im Lautsprecher 23 auslöst, die vorgeordnete Zwischeneinrichtung 24 selbst aber nicht auslöst und somit kein elektrisches Abkoppeln durch die vorgeordnete Zwischeneinrichtung 24 initiiert werden kann, wird der Lautsprecher 23 vorzugsweise in unmittelbarer Nähe zu dem thermisch geschützten Leitungssystems 22' angeordnet; vorzugsweise wird der Lautsprecher 23 an oder auf dem thermisch geschützten Leitungssystems 22' montiert.

Erfolgt ein Anschluss der Lautsprecher 23 an das Leitungssystem 22' über zusätzliche Anschlusselemente wie Zwischenkabel, Adapterstecker oder dergleichen, so sollten diese möglichst so kurz ausgeführt werden, dass eine thermische Kopplung derart gesichert bleibt, dass die vorgeordneten Zwischeneinrichtungen jeweils auslösen, bevor die Lautsprecher 23 oder die Anschlusselemente einen Kurzschluss hervorrufen können.

Im Übrigen gelten die obigen Ausführungen im Zusammenhang mit der Figur 1 bei dem Ausführungsbeispiel gemäß Figur 2 entsprechend.

Die obigen Ausführungen im Zusammenhang mit der Ausstattung eines Schienenfahrzeugs 10 mit einer Warneinrichtung 20 mit Zwischengeräten 24 sind nur beispielhaft zu verstehen; zwar wird der Einsatz der beschriebenen Zwischeneinrichtungen 24 als Feuerschutzadapter im Zusammenhang mit Warneinrichtungen 20 in Schienenfahrzeugen 10 als besonders vorteilhaft angesehen, jedoch können die beschriebenen Zwischeneinrichtungen 24 als Feuerschutzadapter auch in anderen sicherheitskritischen Systemen eingesetzt werden, beispielsweise auch in Schiffen, Flugzeugen oder Gebäuden usw.

Bei dem Ausführungsbeispiel gemäß den Figuren 1 und 2 sind an die thermisch geschützte Leitung 22 bzw. das thermisch geschützte Leitungssystem 22' mittels der als Feuerschutzadapter arbeitenden Zwischeneinrichtungen 24 Lautsprecher 23 als elektrische Komponenten angeschlossen; alternativ oder zusätzlich können auch andere Komponenten angeschlossen werden, wie zum Beispiel Mikrofone, Sensoren, usw. Bei der letztgenannten Ausführungsform wird die Einspeiseeinrichtung 21 vorzugsweise durch eine Einrichtung, die nicht nur senden, sondern auch empfangen kann, also mit anderen Worten eine Sende- und/Empfangseinrichtung, ersetzt.

Die Figur 3 zeigt ein Ausführungsbeispiel für eine elektrische Zwischeneinrichtung 24, die bei dem Schienenfahrzeug 10 gemäß Figur 1 und Figur 2 eingesetzt werden kann, näher im Detail. Man erkennt die beiden Verbindungsglieder V1 und V2, die die Leitungsanschlüsse L1 und L2 jeweils mit einem zugeordneten Komponentenanschluss K1 und K2 verbinden. Eine thermische Auslöseeinrichtung 30 wird bei dem Ausführungsbeispiel gemäß Figur 3 durch einen Behälter 40, der mit einem Ätzmittel 45 gefüllt ist, sowie eine zugeordnete Öffnereinrichtung 50 gebildet. Die Öffnereinrichtung 50 kann beispielsweise einen Stahldorn 51 umfassen, der sich bei Erwärmen bzw. Erhitzen in Dorn-Längsrichtung ausdehnt und dabei mit seiner Spitze 51a gemeinsam mit einer Gegendruckplatte 52 auf den Behälter 40 einwirkt und diesen zerstört. Sobald der Behälter 40 zerstört bzw. geöffnet wurde, wird das darin befindliche Ätzmittel 45 in Kontakt mit den Verbindungsgliedern V1 und V2 treten und diese auflösen, sodass die elektrische Verbindung zu den Komponentenanschlüssen K1 und K2 unterbrochen wird. Durch das Auflösen der Verbindungsglieder V1 und V2 wird darüber hinaus sichergestellt, dass die elektrischen Leitungsanschlüsse L1 und L2 ebenfalls voneinander isoliert werden bzw. isoliert bleiben, sodass kein elektrischer Kurzschluss zwischen den Leitungsanschlüssen L1 und L2 auftreten kann.

Bei dem Ätzmittel 45 kann es sich beispielsweise um Salpetersäure oder eine Mischung aus Schwefelsäure und Wasserstoffperoxid handeln. Die Verbindungsglieder V1 und V2 bestehen vorzugsweise aus Kupfer.

Die Figur 4 zeigt ein weiteres Ausführungsbeispiel für eine erfindungsgemäße Zwischeneinrichtung, die bei dem Schienenfahrzeug 10 gemäß Figur 1 und Figur 2 eingesetzt werden kann. Die Zwischeneinrichtung 24 gemäß Figur 4 weist eine thermische Auslöseeinrichtung 30 auf, die eine Feder 60, ein vorzugsweise elektrisch nichtleitfähiges Schneidwerkzeug 70 in Form einer Abscherplatte sowie eine Rückhalteeinrichtung 80 umfasst. Die Rückhalteeinrichtung 80 kann beispielsweise durch eine Kunststoffplatte, insbesondere eine Polyactide-Platte, gebildet sein, die bei Erwärmung schmilzt und dadurch ihre Rückhaltefunktion verliert.

Kommt es zu einer thermischen Einwirkung auf die Auslöseeinrichtung 30 gemäß Figur 4 über ein vorgegebenes Maß hinaus, so wird die Rückhalteeinrichtung 80 das Schneidwerkzeug 70 freigeben, sodass dieses angetrieben durch die Federkraft F der Feder 60 - geführt von Abscherführungen 81 - die beiden Verbindungsglieder V1 und V2 durchtrennen wird. Bei dem Durchtrennen wird nicht nur die Verbindung zu den Komponentenanschlüssen K1 und K2 unterbrochen, sondern es wird darüber hinaus sichergestellt, dass auch die Leitungsanschlüsse L1 und L2 elektrisch voneinander getrennt bleiben, sodass kein elektrischer Kurzschluss zwischen den beiden Leitungsanschlüssen L1 und L2 auftreten kann.

Die Figur 5 zeigt ein weiteres Ausführungsbeispiel für eine erfindungsgemäße Zwischeneinrichtung, die bei dem Schienenfahrzeug 10 gemäß Figur 1 und Figur 2 eingesetzt werden kann. Die Zwischeneinrichtung 24 gemäß Figur 5 weist eine thermische Auslöseeinrichtung 30 auf, die einen pyrotechnischen Antrieb 90 und ein vorzugsweise elektrisch nichtleitfähiges Schneidwerkzeug 100 in Form einer Abscherplatte umfasst. Bei Erwärmung, vorzugsweise bei 150°C löst der pyrotechnische Antrieb 90 aus, treibt dadurch das Schneidwerkzeug 100 entlang der Pfeilrichtung P an und trennt die Anschlüsse, wie dies oben im Zusammenhang mit den Figuren 1 bis 4 beschrieben wurde.

Alternativ kann der pyrotechnische Antrieb 90 in der Nähe der Verbindungsglieder V1 und V2 angeordnet sein, vorzugsweise ringförmig um diese herum, um durch die Sprengwirkung allein die Verbindungsglieder V1 und V2 zu zerstören. Im Übrigen gelten die obigen Ausführungen entsprechend.

Die Figur 6 zeigt ein weiteres Ausführungsbeispiel für eine erfindungsgemäße Zwischeneinrichtung, die bei dem Schienenfahrzeug 10 gemäß Figur 1 und Figur 2 eingesetzt werden kann und mit dem Bezugszeichen 24' gekennzeichnet ist. Die Zwischeneinrichtung 24' gemäß Figur 6 weist eine thermische Auslöseeinrichtung 30 in Form einer pyrotechnischen Sprengladung auf, die unmittelbar in die Leitung 22 integriert ist und die Leitungsenden 22a und 22b der Leitung, die somit selbst als Verbindungsglieder V1 bzw. V2 der Zwischeneinrichtung 24' fungieren bzw. diese bilden, nach Auslösung durchtrennen kann. Im Übrigen gelten die obigen Ausführungen im Zusammenhang mit der Figur 5 bei dem Ausführungsbeispiel gemäß Figur 6 entsprechend.

Im Zusammenhang mit den Ausführungsbeispielen gemäß den Figuren 1 bis 6 wurde als elektrische Komponente 23 stets ein Lautsprecher gezeigt; alternativ oder zusätzlich kann die elektrische Komponente 23 eine Sprechstelle und/oder einen Verstärker bilden oder umfassen.

Im Zusammenhang mit den Ausführungsbeispielen gemäß den Figuren 1 bis 6 wurden die Zwischeneinrichtungen 24 stets unmittelbar an eine stichleitungsfreie, thermisch geschützte Leitung 22 angeschlossen; alternativ können die Zwischeneinrichtungen 24 oder eine Teilgruppe davon auch über thermisch geschützte Stichleitungen, die einen Bestandteil der thermisch geschützten Leitung 22 bilden, angeschlossen sein.

Im Zusammenhang mit den Ausführungsbeispielen gemäß den Figuren 1 bis 6 wurde die Einspeiseeinrichtung 21 direkt an die thermisch geschützte Leitung 22 angeschlossen; alternativ kann die Einspeiseeinrichtung 21 auch mittels einer zugeordneten Zwischeneinrichtung 24 an die thermisch geschützte Leitung 22 angeschlossen werden.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Schienenfahrzeug (10),
- welches zwei oder mehr miteinander verkuppelte Wagen (11) aufweist,
- wobei sich durch zumindest zwei, vorzugsweise alle Wagen (11), des Schienenfahrzeugs jeweils eine zumindest zweiadrige Leitung (22) erstreckt, und
- wobei in jedem oder zumindest in einer Mehrzahl an mit der Leitung (22) ausgestatteten Wagen (11) an die Leitung (22) jeweils mindestens eine elektrische Zwischeneinrichtung (24) und über diese eine elektrische Komponente (23) angeschlossen ist, wobei die elektrische Zwischeneinrichtung (24) mit einem ersten und einem zweiten elektrischen Leitungsanschluss (L1, L2) zum Anschluss an die Leitung (22) und zumindest einem ersten und einem zweiten elektrischen Komponentenanschluss (K1, K2) zum Anschluss an die elektrische Komponente (23) ausgestattet ist,
**dadurch gekennzeichnet, dass**
- in der Zwischeneinrichtung (24) ein erstes Verbindungsglied (V1) vorhanden ist, das den ersten elektrischen Leitungsanschluss (L1) mit dem ihm zugeordneten ersten Komponentenanschluss (K1) verbindet,
- in der Zwischeneinrichtung (24) ein zweites Verbindungsglied (V2) vorhanden ist, das den zweiten elektrischen Leitungsanschluss (L2) mit dem ihm zugeordneten zweiten Komponentenanschluss (K2) verbindet, und
- die Zwischeneinrichtung (24) eine thermische Auslöseeinrichtung (30) aufweist, die bei einer äußeren thermischen Belastung durch äußere Hitzeeinwirkung über ein vorgegebenes Maß hinaus auslöst und zumindest eines der zwei Verbindungsglieder (V1, V2) irreversibel zerstört, nämlich derart, dass die Verbindung zwischen dem ihm zugeordneten Komponentenanschluss (K1, K2) und dem ihm zugeordneten Leitungsanschluss (L1, L2) irreversibel getrennt wird, wobei die Leitungsanschlüsse (L1, L2) untereinander kurzschlussfrei getrennt bleiben.

2. Schienenfahrzeug (10)nach Anspruch 1,
**dadurch gekennzeichnet, dass** die thermische Auslöseeinrichtung (30) das erste und zweite Verbindungsglied (V1, V2) irreversibel zerstört, nämlich derart, dass die Leitungsanschlüsse (L1, L2) untereinander kurzschlussfrei getrennt bleiben.

3. Schienenfahrzeug (10) nach einem der voranstehenden Ansprüche,
**dadurch gekennzeichnet, dass**
- die thermische Auslöseeinrichtung (30) eine Feder (60), ein durch die Feder (60) im Ausgangszustand in Richtung zumindest eines der Verbindungsglieder (V1, V2) federbelastetes Schneidwerkzeug (70) und eine Rückhalteeinrichtung (80) umfasst, wobei
- vor dem Auslösen der Auslöseeinrichtung (30) die Rückhalteeinrichtung (80) das Schneidwerkzeug (70) von dem oder den Verbindungsgliedern (V1, V2) getrennt hält und
- nach dem Auslösen der Auslöseeinrichtung (30) die Rückhalteeinrichtung (80) das Schneidwerkzeug (70) freigibt und zulässt, dass dieses angetrieben von der Feder (60) das oder die Verbindungsglieder (V1, V2) irreversibel zerstört.

4. Schienenfahrzeug (10) nach einem der voranstehenden Ansprüche,
**dadurch gekennzeichnet, dass**
- die thermische Auslöseeinrichtung (30) ein vor dem Auslösen der Auslöseeinrichtung (30) in einem Behälter (40) befindliches Ätzmittel (45), das das Material der oder zumindest eines der Verbindungsglieder (V1, V2) zerstören kann, und eine Öffnereinrichtung (50) aufweist, wobei
- nach dem Auslösen der Auslöseeinrichtung (30) die Öffnereinrichtung (50) den Behälter (40) öffnet und das Ätzmittel (45) freigibt und das Ätzmittel (45) zumindest eines der Verbindungsglieder (V1, V2) durch Ätzen zerstört.

5. Schienenfahrzeug (10) nach einem der voranstehenden Ansprüche,
**dadurch gekennzeichnet, dass** die thermische Auslöseeinrichtung (30) in Form einer pyrotechnischen Sprengladung unmittelbar in die Leitung (22) integriert ist, vorzugsweise derart, dass die Leitungsenden (22a, 22b) der Leitung (22) selbst als Verbindungsglieder (V1, V2) der Zwischeneinrichtung (24) fungieren und diese bilden und bei Auslösung der Sprengladung die Leitungsenden (22a, 22b) durchtrennt werden.

6. Schienenfahrzeug (10) nach einem der voranstehenden Ansprüche,
**dadurch gekennzeichnet, dass** die Zwischeneinrichtung (24) ein Stecker oder eine Buchse ist, in dessen Steckergehäuse bzw. in deren Buchsengehäuse die thermische Auslöseeinrichtung (30) integriert ist.

7. Schienenfahrzeug (10) nach Anspruch 1,
**dadurch gekennzeichnet, dass**
- die Zwischeneinrichtung (24) und eine elektrische Komponente (24) eine akustische Warneinrichtung (20) bilden mit einer Einspeiseeinrichtung (21), die mittelbar oder unmittelbar an ein Leitungsende der Leitung (22) angeschlossen ist und ein elektrisches Warnsignal (S) in die Leitung (22) einspeisen kann,
- wobei die elektrische Komponente (23) durch einen Lautsprecher gebildet ist, der mittels der Zwischeneinrichtung (24) an die Leitung (22) angeschlossen ist und bei Anliegen des elektrischen Warnsignals (S) ein akustisches Signal, insbesondere in Form einer Sprachansage, ausgibt.

8. Schienenfahrzeug (10) nach Anspruch 1 oder 7,
**dadurch gekennzeichnet, dass** die Leitung (22) eine thermisch geschützte Leitung (22) ist, die für den Einsatz in Schienenfahrzeugen (10) zugelassen ist.

9. Schienenfahrzeug (10) nach Anspruch 1, 7 oder 8,
**dadurch gekennzeichnet, dass** die Zwischeneinrichtung (24) thermisch mit der Komponente (23) gekoppelt ist und/oder diese berührt.

## Claims

1. Rail vehicle (10),
- which has two or more carriages (11) coupled to one another,
- wherein an at least two-core line (22) extends through at least two, preferably all carriages (11) of the rail vehicle in each case, and
- wherein in each or at least in a number of the carriages (11) equipped with the line (22) at least one electrical intermediate device (24) is connected to the line (22) in each case and via said line an electric component (23) is connected, wherein the electrical intermediate device (24) is equipped with a first and a second electric line connection (L1, L2) for connecting to the line (22) and at least a first and a second electric component connection (K1, K2) for connecting to the electric component (23),
**characterised in that**
- a first connection element (V1) is provided in the intermediate device (24), which connection element connects the first electric line connection (L1) to the first component connection (K1) assigned to it,
- a second connection element (V2) is provided in the intermediate device (24), which connection element connects the second electric line connection (L2) to the second component connection (K2) assigned to it, and
- the intermediate device (24) has a thermal trip device (30) which trips when an external thermal load due to external action of heat exceeds a predefined amount and irreversibly destroys at least one of the two connecting elements (V1, V2), namely, such that the connection between the component connection (K1, K2) assigned to it and the line connection (L1, L2) is irreversibly disconnected, wherein the line connections (L1, L2) remain disconnected from one another without short-circuiting.

2. Rail vehicle (10) according to claim 1,
**characterised in that** the thermal trip device (30) irreversibly destroys the first and second connection element (V1, V2), namely such that the line connections (L1, L2) remain disconnected from one another without short-circuiting.

3. Rail vehicle (10) according to one of the preceding claims,
**characterised in that**
- the thermal activation device (30) comprises a spring (60), a cutting tool (70) which, in the initial state, is spring-loaded by way of the spring (60) in the direction of at least one of the connection elements (V1, V2), and a retaining device (80), wherein
- prior to the tripping of the trip device (30), the retaining device (80) keeps the cutting tool (70) separate from the connection element(s) (V1, V2) and
- after the tripping of the trip device (30), the retaining device (80) releases the cutting tool (70) and enables the cutting tool (70), driven by the spring (60), to irreversibly destroy the connection element(s) (V1, V2).

4. Rail vehicle (10) according to one of the preceding claims,
**characterised in that**
- prior to the tripping of the thermal trip device (30), the thermal trip device (30) has a corrosive agent (45) in a container (40) which can destroy the material of the or at least one of the connection elements (V1, V2), and an opening device (50), wherein
- after the tripping of the trip device (30), the opening device (50) opens the container (40) and releases the corrosive agent (45) and the corrosive agent (45) destroys at least one of the connection elements (V1, V2) by corrosion.

5. Rail vehicle (10) according to one of the preceding claims,
**characterised in that** the thermal trip device (30) is integrated directly in the line (22) in the form of an explosive charge, preferably such that the line ends (22a, 22b) of the line (22) themselves function as connection elements (V1, V2) of the intermediate device (24) and form said connection elements and when the explosive charge is triggered, the line ends (22a, 22b) are severed.

6. Rail vehicle (10) according to one of the preceding claims,
**characterised in that** the intermediate device (24) is a plug connector or socket, in the plug connector housing or socket housing of which the thermal trip facility (30) is integrated.

7. Rail vehicle (10) according to claim 1,
**characterised in that**
- the intermediate device (24) and an electric component (24) form an acoustic warning device (20) with a feed device (21) which is directly or indirectly connected to a line end of the line (22) and can supply an electric warning signal (S) into the line (22),
- wherein the electric component (23) is formed by a loudspeaker, which is connected to the line (22) by means of the intermediate device (24) and outputs an acoustic signal, in particular in the form of a voice announcement when the electric warning signal (S) is applied.

8. Rail vehicle (10) according to claim 1 or 7,
**characterised in that** the line (22) is a thermally protected line (22), which is permitted for use in rail vehicles (10).

9. Rail vehicle (10) according to claim 1, 7 or 8,
**characterised in that** the intermediate device (24) is thermally coupled to the component (23) and/or contacts it.

## Revendications

1. Véhicule (10) ferroviaire,
- qui a deux ou plusieurs voitures (11) attelées les unes au autres,
- dans lequel respectivement une ligne (22) à au moins deux brins passe dans au moins deux, de préférence dans toutes les voitures (11) du véhicule ferroviaire, et
- dans lequel respectivement au moins un dispositif (24) électrique intermédiaire et, en passant par celui-ci, un composant (23) électrique est connecté à la ligne (22) dans chacune ou du moins dans une pluralité de voitures (11) équipées de la ligne (22), dans lequel le dispositif (24) électrique intermédiaire est équipé d'au moins une première et une deuxième bornes (L1, L2) électriques de ligne pour la connexion à la ligne (22) et d'au moins une première et une deuxième bornes (K1, K2) électriques de composant pour la connexion au composant (23) électrique,
**caractérisé en ce qu'**
- il y a, dans le dispositif (24) intermédiaire, un premier élément (V1) de liaison, qui relie la première borne (L1) électrique de ligne à la première borne (K1) de composant, qui lui est affectée,
- il y a, dans le dispositif (24) intermédiaire, un deuxième élément (V2) de liaison, qui relie la deuxième borne (L2) électrique de ligne à la deuxième borne (K2) de composant, qui lui est affectée, et
- le dispositif (24) intermédiaire a un dispositif (30) de déclenchement thermique qui, s'il se produit une charge thermique extérieure sous l'effet d'une chaleur extérieure au-delà d'une mesure donnée à l'avance, se déclenche et détruit irréversiblement au moins l'un des deux éléments (V1, V2) de liaison, à savoir de manière à ce que la liaison entre la borne (K1, K2) de composant, qui lui est affectée, et la borne (L1, L2) de ligne, qui lui est affectée, soient coupée d'une manière irréversible, dans lequel les bornes (L1, L2) de ligne restent séparées l'une de l'autre sans court-circuit.

2. Véhicule (10) ferroviaire suivant la revendication 1, **caractérisé en ce que**
le dispositif (30) de déclenchement thermique détruit le premier et le deuxième éléments (V1, V2) de liaison d'une manière irréversible, à savoir de manière à ce que les bornes (L1, L2) de ligne restent séparées sans court-circuit entre elles.

3. Véhicule (10) ferroviaire suivant l'une des revendications précédentes,
**caractérisé en ce que**
- le dispositif (30) de déclenchement thermique comprend un ressort (60), un outil (70) de coupe soumis à l'action du ressort (60) dans l'état initial dans la direction d'au moins l'un des éléments (V1, V2) de liaison et un dispositif (80) de retenue, dans lequel
- avant le déclenchement du dispositif (30) de déclenchement, le dispositif (80) de retenue maintient l'outil (70) de coupe séparé du ou des éléments (V1, V2) de liaison, et
- après le déclenchement du dispositif (30) de déclenchement, le dispositif (80) de retenue dégage l'outil (70) de coupe et autorise que celui-ci, entraîné par le ressort (60), détruise le ou les éléments (V1, V2) de liaison d'une manière irréversible.

4. Véhicule (10) ferroviaire suivant l'une des revendications précédentes,
**caractérisé en ce que**
- le dispositif (30) de déclenchement thermique a un agent (45) d'attaque chimique, qui, avant le déclenchement du dispositif (30) de déclenchement, se trouve dans un récipient (40) et qui peut détruire le matériau des ou du moins de l'un des éléments (V1, V2) de liaison, et un dispositif (50) d'ouverture, dans lequel
- après le déclenchement du dispositif (30) de déclenchement, le dispositif (50) d'ouverture ouvre le récipient (40) et libère le moyen (45) d'attaque et l'agent (45) d'attaque détruit par attaque au moins l'un des éléments (V1, V2) de liaison.

5. Véhicule (10) ferroviaire suivant l'une des revendications précédentes,
**caractérisé en ce que**
le dispositif (30) de déclenchement thermique est, sous la forme d'une charge explosive pyrotechnique intégrée directement dans la ligne (22), de préférence de manière à ce que les bouts (22a, 22b) de ligne (22) servent eux-mêmes d'éléments (V1, V2) de liaison du dispositif (24) intermédiaire et forment ceux-ci, et de manière à ce que les bouts (22a, 22b) de la ligne soient séparés lors du déclenchement de la charge explosive.

6. Véhicule (10) ferroviaire suivant l'une des revendications précédentes,
**caractérisé en ce que**
le dispositif (24) intermédiaire est une prise mâle ou une prise femelle, dans le corps de laquelle le dispositif (30) de déclenchement thermique est intégré.

7. Véhicule (10) ferroviaire suivant la revendication 1,
**caractérisé en ce que**
- le dispositif (24) intermédiaire et un composant (24) électrique forment un dispositif (20) acoustique d'alerte ayant un dispositif (21) d'envoi, qui est connecté indirectement ou directement à un bout de la ligne (22) et qui peut envoyer un signal (S) électrique d'alerte dans la ligne (22),
- dans lequel le composant (23) électrique est formé d'un haut parleur, qui est raccordé à la ligne (22) au moyen du dispositif (24) intermédiaire et qui émet, à l'application du signal (S) électrique d'alerte, un signal acoustique, en particulier sous la forme d'une annonce vocale.

8. Véhicule (10) ferroviaire suivant la revendication 1 ou 7, **caractérisé en ce que**
la ligne (22) est une ligne (22) protégée thermiquement, qui est autorisée à l'utilisation dans des véhicules (10) ferroviaires.

9. Véhicule (10) ferroviaire suivant la revendication 1, 7 ou 8,
**caractérisé en ce que**
le dispositif (24) intermédiaire est couplé thermiquement au composant (23) et/ou le touche.
